# EUROPÄISCHE PATENTSCHRIFT

(11) **EP 3 049 664 B1**
(45) Veröffentlichungstag und Bekanntmachung des Hinweises auf die Patenterteilung: **01.11.2017**
(21) Anmeldenummer: 14753088.5
(22) Anmeldetag: 21.08.2014
(51) Int. Cl.: F02M 25/08

(54) **TANKENTLÜFTUNGSVORRICHTUNG, KRAFTFAHRZEUG, VERFAHREN ZUR STEUERUNG EINER KRAFTSTOFFGEMISCHZUSAMMENSETZUNG UND STEUERVORRICHTUNG DAFÜR**
TANK VENTILATION DEVICE, MOTOR VEHICLE, METHOD FOR CONTROLLING THE FUEL MIXTURE COMPOSITION AND CONTROL SYSTEM THEREFOR
DISPOSITIF DE DÉGAZAGE DU RÉSERVOIR, VÉHICULE À MOTEUR, PROCÉDÉ DE COMMANDE D'UNE COMPOSITION D'UN MÉLANGE D'ESSENCE ET SYSTEME DE COMMANDE ASSOCIE

(30) Priorität: 25.09.2013 DE 102013219231
(43) Veröffentlichungstag der Anmeldung: 03.08.2016
(73) Patentinhaber: Bayerische Motoren Werke Aktiengesellschaft, 80809 München (DE)
(72) Erfinder: SCHLIENZ, Manuel, 80802 München (DE); SCHEUERER, Andreas, 85276 Pfaffenhofen an der Ilm (DE)
(86) Internationale Anmeldenummer: PCT/EP2014/067808
(87) Internationale Veröffentlichungsnummer: WO 2015/043846

(56) Entgegenhaltungen:
- DE-A1- 4 126 880
- US-A1- 2002 162 457
- US-A1- 2004 094 132
- US-A1- 2012 260 893
- US-A1- 2013 055 899
- US-A1- 2013 133 629

## Beschreibung

Die vorliegende Erfindung betrifft ein Verfahren zur Steuerung einer Kraftstoffgemischzusammensetzung für eine Verbrennungskraftmaschine.

Tankentlüftungsvorrichtungen sind in unterschiedlicher Ausführung aus dem Stand der Technik bekannt. Üblicherweise sind Tankentlüftungsvorrichtungen zwischen einer Verbrennungskraftmaschine und einem Kraftstofftank angeordnet und umfassen einen Kraftstoffspeicher, der ein Aktivkohlebett enthält. Das Aktivkohlebett ist vorgesehen, aus dem Kraftstofftank, insbesondere durch Temperatur- und/oder Druckeinwirkung, in den Kraftstoffspeicher übertretenden Kraftstoff aufzunehmen und zu speichern. Entsprechende im Aktivkohlebett vorgesehene Sensoren zeigen an, wann das Aktivkohlebett mit Kraftstoff gesättigt ist. Ist dies der Fall, wird eine Entlüftung eingeleitet und der Kraftstoffspeicher mit Spülgas, insbesondere Frischluft aus der Umgebung, gespült. Der dabei aus dem Aktivkohlebett ausgetriebene Kraftstoff wird in Form eines Kraftstoff-Luft-Gemisches der Verbrennungskraftmaschine zur Kraftstoffverbrennung zugeführt.

Nachteilig an herkömmlichen Tankentlüftungsvorrichtungen ist, dass etwaige Störgrößen während des Entlüftungsvorganges, beispielsweise ein zusätzliches Übertreten von Kraftstoff aus dem Kraftstofftank, bei der Gemischsteuerung für die Kraftstoffverbrennung nicht berücksichtigt werden können. Vielmehr kann eine Nachregelung der Gemischzusammensetzung aus Kraftstoff und Frischluft erst nach Passieren des Abgases der Verbrennungskraftmaschine an einer Lambdasonde im Abgaspfad erfolgen, mittels der die aktuelle Qualität des Kraftstoffgemisches ermittelt wird. Dies führt zu Motordrehzahlschwankungen, einem Verlust von Spülgas für die Aktivkohlebettregenerierung und damit zu einer unsteten Leistung der Verbrennungskraftmaschine.

US 2013/133629 A1 beschreibt ein Verfahren zum Kühlen eines Adsorbermaterials in einem Gehäuse eines Adsorberbehälters in einem Fahrzeug. Das Verfahren umfasst hierbei einen Schritt des Ermittelns, ob eine Kraftstoffzuführung offen oder geschlossen ist und einen Schritt des Kühlens des Adsorbermaterials, sofern die Kraftstoffzuführung offen ist.

US 2013/055899 A1 beschreibt eine Kraftstoffdampfverarbeitungsvorrichtung, die ein latentes Wärmespeichermaterial enthält, das während der Desorption von Kraftstoffdampf aus einem Adsorptionsmaterial latente Wärme freisetzt.

US 2012/260893 A1 beschreibt eine Kraftstoffdampfverarbeitungsvorrichtung mit einem Gehäuse, das eine Adsorptionskammer umfasst, wobei in der Adsorptionskammer ein Adsorptionsmaterial angeordnet ist. Die Kraftstoffdampfverarbeitungsvorrichtung umfasst ferner eine Heizvorrichtung, die in der Lage ist, das Adsorptionsmaterial zu erwärmen, und ein Durchgangselement, das mit der Adsorptionskammer und der Atmosphäre in Verbindung steht. Das Durchgangselement definiert einen Strömungsraum, der einer äußeren Umfangsoberfläche des Gehäuses zugewandt ist, so dass Wärme zwischen der Adsorptionskammer und dem Strömungsraum übertragen werden kann.

US 2004/094132 A1 offenbart eine Verdampfungs-Brennstoffverarbeitungsvorrichtung, die in der Lage ist, eine Spüleffizienz durch Erwärmen eines Teils von Aktivkohle zu erhöhen, der effektiver erhitzt werden kann und auch eine Erhöhung der Temperatur der Aktivkohle behindert, um eine Verschlechterung der Adsorptionsleistung zu verhindern, und den Stromverbrauch zur Erhöhung der Temperatur zu reduzieren. Hierzu sind nahezu an den Mittelpunkten von Adsorptionsmaterialschichten in einem Kanister Heizvorrichtungen angeordnet, um ein Adsorptionsmaterial für eine vorgegebene Zeit vor Beginn des Spülens zu erwärmen. Die Erwärmung wird während des Spülens gestoppt, so dass eine Temperaturerhöhung des Adsorptionsmaterials verhindert werden kann, wodurch eine Verschlechterung der Adsorptionsleistung zum Zeitpunkt der Adsorption von Verdampfungsbrennstoff verhindert wird.

US 2002/162457 A1 beschreibt eine Kraftstoffdampf-Handhabungsvorrichtung, die Spülluft zu einem Kanister unter Verwendung einer Spülpumpe leitet und von einem, Kanister desorbierten Kraftstoff in ein Ansaugrohr spült. Eine Steuerung aktiviert die Spülung intermittierend, so dass sich die Innentemperatur des Kanisters von einem reduzierten Niveau erholt, das durch die latente Verdampfungswärme von Kraftstoff während einer Betriebszeit der Spülpumpe verursacht wird. Daher wird die Desorption von Kraftstoff aus dem Kanister während einer Betriebszeit erleichtert. Da die tatsächliche Betriebszeit der Spülpumpe reduziert wird, wird die Lebensdauer eines Motors, der eine Antriebseinheit der Spülpumpe ist, verlängert.

DE 41 26 880 A1 offenbart eine Tankentlüftungsanlage mit einem Adsorptionsfilter, mit einer Verbindungsleitung von der Saugseite des Filters zum Saugrohr eines Verbrennungsmotors, mit einer Anschlussleitung zum Tank und mit einer Belüftungsöffnung; einem Tankentlüftungsventil, das in die Verbindungsleitung geschaltet ist, einem Temperaturfühler im Adsorptionsmaterial zum Messen von Temperaturänderungen desselben aufgrund von Adsorption und Desorption, und einer Steuereinrichtung zum Steuern des Tankentlüftungsventils und zum Beurteilen der Funktionsfähigkeit der Tankentlüftungsanlage durch Auswerten von Signalen des Temperaturfühlers.

Ausgehend von diesem Stand der Technik ist es daher Aufgabe der vorliegenden Erfindung ein Verfahren zur Steuerung einer Kraftstoffgemischzusammensetzung für eine Verbrennungskraftmaschine anzugeben, mittels dessen Motordrehzahlschwankungen im Entlüftungsbetrieb eines Kraftstoffspeichers verhindert sowie eine Kraftstoffgemischbildung optimiert werden können.

Ferner beschrieben, aber nicht Teil der vorliegenden Erfindung ist eine Tankentlüftungsvorrichtung zum Einbringen zwischen einen Kraftstofftank und eine Verbrennungskraftmaschine, wobei die Tankentlüftungsvorrichtung
- einen Kraftstoffspeicher mit einem Aktivkohlebett zum Speichern von Kraftstoff,
- eine Belüftungsleitung zum Zuführen von Spülgas in den Kraftstoffspeicher,
- eine Kraftstoffleitung zum Transport von Kraftstoff aus einem an die Tankentlüftungsvorrichtung angeschlossenen Kraftstofftank in den Kraftstoffspeicher und
- eine Entlüftungsleitung zum Transport von Gasen aus dem Kraftstoffspeicher zu einer Verbrennungskraftmaschine,
umfasst, wobei im Kraftstoffspeicher in einem direkten Strömungsweg des Kraftstoffes zwischen der Kraftstoffleitung und der Entlüftungsleitung mindestens ein Thermoelement angeordnet ist. Durch Adsorption bzw. Absorption von Kraftstoff im Aktivkohlebett, also in einem als Aktivkohlebett ausgebildeten Aktivkohlefilter, wird Energie frei, was sich in einer Temperaturerhöhung des Aktivkohlebetts äußert. Das Thermoelement ist dabei in einem direkten Strömungsweg, also in einem Bereich des Aktivkohlebetts, der sich zwischen der Entlüftungsleitung und der Kraftstoffleitung befindet, angeordnet und ist eingerichtet, eine Temperaturerhöhung im Aktivkohlebett, die durch eine KraftstoffBeladungsfront aus dem Kraftstofftank während des Entlüftungsvorganges des Kraftstoffspeichers, initiiert wird, zu messen. Das Thermoelement ist dabei im direkten Strömungsweg, vorzugsweise auf der Hälfte oder 2/3 der Strecke zwischen Kraftstoffleitung und Entlüftungsleitung, vorgesehen, so dass eine ausreichende Vorsteuerzeit erhalten wird. So kann die zusätzliche Kraftstoffmenge aus dem Kraftstofftank, die bisher als Störgröße lediglich nach Verbrennung des Kraftstoffgemischs in der Verbrennungskraftmaschine bei Passieren der Lambdasonde ermittelt werden konnte, bereits vor dem Eintritt in die Verbrennungskraftmaschine bestimmt und eine Kraftstoffgemischsteuerung noch vor dem Einleiten des Verbrennungsvorgangs erfolgen. Durch diese gezielte Vorsteuerung der Gemischbildung wird das Gemisch nicht mehr auf Verdacht über die Tankentlüftungsleitung geregelt, sondern kann gezielt auf den jeweiligen Motorbedarf eingestellt werden. Das führt im Regelfall zu einer Erhöhung des Spülgases für die Aktivkohlebettregenerierung und damit zu einer sicheren Erfüllung der gesetzlichen Grenzwerte für Kohlenwasserstoffverdunstungsemissionen und auch zu einer Reduzierung eines Kraftstoffgeruchsrisikos.

Ferner beschrieben, aber nicht Teil der vorliegenden Erfindung ist eine Ausgestaltung, in der die Belüftungsleitung ein Belüftungsventil umfasst, mittels dessen eine Menge an Spülgas zum Spülen des Kraftstoffspeichers während des Entlüftungsvorganges gezielt steuerbar ist.

Zur einfacheren Steuerung des der Verbrennungskraftmaschine zuzuführenden Kraftstoffgemisches aus dem Kraftstoffspeicher, umfasst die Entlüftungsleitung ein Tankentlüftungsventil.

Weiter vorteilhaft ist das Thermoelement im Aktivkohlebett des Kraftstoffspeichers angeordnet, so dass eine etwaige Temperaturerhöhung durch eine nahende Beladungsfront sicherer und genauer detektiert werden kann.

Zur Bestimmung des Beladungszustandes des Kraftstoffspeichers, also den Gehalt an Kraftstoff im Aktivkohlebett vor dem Entlüftungsvorgang, umfasst die Tankentlüftungsvorrichtung ferner mindestens ein weiteres Thermoelement oder mindestens einen Temperatursensor, der außerhalb des direkten Strömungswegs des Kraftstoffes zwischen der Kraftstoffleitung und der Entlüftungsleitung angeordnet ist.

Ferner beschrieben aber nicht Teil der vorliegenden Erfindung ist auch ein Kraftfahrzeug, das eine wie vorstehend dargelegte Tankentlüftungsvorrichtung umfasst. Das Kraftfahrzeug zeichnet sich aufgrund der vorgesteuerten Kraftstoffgemischbildung durch stabile Motordrehzahlen und dadurch bedingt durch einen hohen Fahrkomfort und eine gute Fahrdynamik aus. Ein Geruchsrisiko aufgrund austretenden Kraftstoffes wird minimiert. Gesetzlich vorgegebene Grenzwerte für eine Kraftstoffemission werden zuverlässig eingehalten.

Die für die Tankentlüftungsvorrichtung beschriebenen vorteilhaften Effekte, Vorteile und Ausgestaltungen finden auch Anwendung auf das Kraftfahrzeug.

Erfindungsgemäß wird ein Verfahren zur Steuerung einer Kraftstoffgemischzusammensetzung für eine Verbrennungskraftmaschine mit einer Tankentlüftungsvorrichtung beim Belüften bzw. Entlüften eines Kraftstoffspeichers beschrieben. Die Tankentlüftungsvorrichtung ist zwischen einen Kraftstofftank und eine Verbrennungskraftmaschine eingebracht und umfasst
- einen Kraftstoffspeicher mit einem Aktivkohlebett zum Speichern von Kraftstoff,
- eine Belüftungsleitung zum Zuführen von Spülgas in den Kraftstoffspeicher, wobei die Belüftungsleitung ein Belüftungsventil umfasst,
- eine Kraftstoffleitung zum Transport von Kraftstoff aus einem an die Tankentlüftungsvorrichtung angeschlossenen Kraftstofftank in den Kraftstoffspeicher,
- eine Entlüftungsleitung zum Transport von Gasen aus dem Kraftstoffspeicher zu einer Verbrennungskraftmaschine, wobei in der Entlüftungsleitung ein Tankentlüftungsventil vorgesehen ist, und
- mindestens ein Thermoelement, das im Kraftstoffspeicher, in einem direkten Strömungsweg eines Kraftstoffes zwischen der Kraftstoffleitung und der Entlüftungsleitung, angeordnet ist.

Das erfindungsgemäße Verfahren ist durch die Schritte:
- Bestimmen der Temperatur T₀ des Aktivkohlebetts im direkten Strömungsweg des Kraftstoffes zum Zeitpunkt 0 vor der Belüftung mittels des Thermoelements,
- ggf. Öffnen des Belüftungsventils,
- ggf. Öffnen des Entlüftungsventils,
- Bestimmen der Temperatur T₁ im direkten Strömungsweg zum Zeitpunkt 1 während der Belüftung mittels des Thermoelements und
- wenn T₁ > T₀ entweder ein Schließen der Entlüftungsventils oder ein Erhöhen des Spülgases
gekennzeichnet. Durch Ermittlung der Temperatur T₀ zum Zeitpunkt 0 vor dem Tankentlüftungsvorgang, also der Regenerierung des Kraftstoffspeichers, wird die Beladung des Aktivkohlebetts mit Kraftstoff, der sich insbesondere durch Druck- und Temperaturschwankungen oder auch durch das Durchführen eines Tankvorganges, im Aktivkohlebett angesammelt hat bestimmt. Die Temperatur To wird mittels des Thermoelements im direkten Strömungsweg des Kraftstoffes zwischen der Kraftstoffleitung und der Entlüftungsleitung ermittelt.

Anschließend wird durch Öffnen des Belüftungsventils und Öffnen des Entlüftungsventils der Entlüftungsvorgang des Kraftstoffspeichers und somit dessen Regenerierung, eingeleitet. Spülgas, also insbesondere Luft, wird durch den Kraftstoffspeicher gezogen und treibt im Aktivkohlebett gespeicherten Kraftstoff aus. Der ausgetriebene Kraftstoff wird zusammen mit dem Spülgas der Verbrennungskraftmaschine zugeleitet.

Zum Zeitpunkt 1 während der Entlüftung bzw. Regenerierung, bzw. in weiteren vorgegebenen regelmäßigen oder unregelmäßigen Zeitintervallen zu Zeitpunkten Tₙ, wird zum Zeitpunkt 1 bzw. zu Zeitpunkten n, während des Entlüftungsvorganges mittels des Thermoelements die Temperatur T₁ (bzw. Temperaturen Tₙ) bestimmt.

Im Störfall, also wenn während des Entlüftungsvorganges eine zusätzliche Menge an Kraftstoff (Beladungsfront) aus dem Kraftstofftank in den Kraftstoffspeicher übertritt, beispielsweise durch Erschütterung des Kraftstofftanks, wird mittels des Thermoelements im direkten Strömungsweg eine Temperaturerhöhung detektiert. Wenn also T₁ bzw. Tₙ größer ist als T₀, so zeigt dies eine zur Beladung des Kraftstoffspeichers aus dem Kraftstofftank zusätzlich während des Entlüftungsvorganges übergetretene Menge an Kraftstoff an. Um eine optimale Kraftstoffgemischzusammensetzung zu erhalten wird sodann entweder das Entlüftungsventil geschlossen oder die Menge an Spülgas erhöht. Diese Gemischsteuerung ist unabhängig von einer Nachsteuerung durch die aus einer Lambdasonde im Abgas erhaltenen Werte und wird bereits vor Eintritt des Kraftstoffgemischs in die Verbrennungskraftmaschine vorgenommen. Damit wird eine gezielt auf den Motorbedarf abgestimmte Gemischzusammensetzung bereitgestellt.

Der Vollständigkeit halber wird angemerkt, dass sich das hier skizzierte erfindungsgemäße Verfahren zum Betrieb einer wie vorstehend beschriebenen Tankentlüftungsvorrichtung eignet.

Der Unteranspruch hat vorteilhafte Ausgestaltungen und Weiterbildungen der Erfindung zum Inhalt.

Die vorteilhafte Weiterbildung des Verfahrens sieht vor, dass in Abhängigkeit einer Höhe der Temperatur T₁ zum Zeitpunkt 1 mehr Spülgas durch den Kraftstoffspeicher geleitet wird oder ein Öffnungsgrad des Entlüftungsventils reduziert wird. Da eine Temperaturerhöhung die Größe der Kraftstoffbeladungsfront aus dem Kraftstofftank widerspiegelt, kann somit eine noch effizientere Kraftstoffgemischbildung erzielt werden.

Ferner beschrieben aber nicht Teil der Erfindung ist eine Steuervorrichtung, insbesondere in einem Kraftfahrzeug, die sich zur Durchführung eines wie vorstehend dargelegten Verfahrens eignet. Hierdurch kann auf einfache Art und Weise während eines Entlüftungsvorganges des Kraftstoffspeichers eine optimierte Kraftstoffgemischsteuerung vorgenommen werden.

Infolge der erfindungsgemäßen Ausgestaltungen des erfindungsgemäßen Verfahrens zur Steuerung einer Kraftstoffgemischzusammensetzung für eine Verbrennungskraftmaschine, ergeben sich insbesondere folgende Vorteile:
- Eine Kraftstoffgemischzusammensetzung erfolgt während des Entlüftungsvorganges eines Kraftstoffspeichers und unabhängig von im Nachhinein durch eine Lambdasonde ermittelten Werte.
- Die Kraftstoffgemischzusammensetzung wird auf den jeweils aktuellen Motorbedarf eingestellt.
- Motordrehzahlschwankungen können verhindert werden.
- Eine Geruchsbelästigung durch ausströmenden Kraftstoff kann reduziert werden.
- Vorgegebene Kraftstoffemissionswerte können einfacher eingehalten werden.

Weitere Einzelheiten, Merkmale und Vorteile der Erfindung ergeben sich aus der nachfolgenden Beschreibung und den Figuren. Es zeigen:
- Figur 1: eine schematische Ansicht einer ersten Tankentlüftungsvorrichtung und
- Figur 2: eine schematische Ansicht einer zweiten Tankentlüftungsvorrichtung.

In den Figuren sind nur die hier interessierenden Aspekte im Lichte der vorliegenden Erfindung dargestellt, alle übrigen Aspekte sind der Übersichtlichkeit halber weggelassen. Ferner beziehen sich gleiche Bezugszeichen auf gleiche Bauteile.

Figur 1 zeigt eine Tankentlüftungsvorrichtung 10. Die Tankentlüftungsvorrichtung 10 ist hierbei zwischen einen Kraftstofftank 1 und eine Verbrennungskraftmaschine 3 eingebracht und umfasst einen Kraftstoffspeicher 2 mit einem Aktivkohlebett zum Speichern von Kraftstoff, der mit dem Kraftstofftank 1 durch eine Kraftstoffleitung 4 verbunden ist. Der Kraftstoffspeicher 2 ist auf der dem Kraftstofftank 1 gegenüberliegenden Seite mit einer Verbrennungskraftmaschine 3 durch eine Entlüftungsleitung 5 verbunden. Die Entlüftungsleitung 5 umfasst zudem ein Tankentlüftungsventil 7, mittels dessen ein Zustrom von Kraftstoff aus dem Kraftstofftank 1 und/oder dem Kraftstoffspeicher 2 geregelt werden kann.

An den Kraftstoffspeicher 2 schließt ferner eine Belüftungsleitung 9 an, mittels der Spülgas, also insbesondere Luft aus der Umgebung der Tankentlüftungsvorrichtung 10, in den Kraftstoffspeicher 2 eingeleitet werden kann. Das Einleiten von Spülgas und vorzugsweise auch die Menge an eingeleitetem Spülgas kann über das in der Belüftungsleitung 9 vorhandene Belüftungsventil geregelt werden.

In der hier gezeigten Tankentlüftungsvorrichtung 10 liegen sind die Kraftstoffleitung 4 und die Entlüftungsleitung 5 an gegenüberliegenden Seiten des Kraftstoffspeichers 2 angeordnet, so dass sich zwischen der Kraftstoffleitung 4 und der Entlüftungsleitung 5 ein direkter Strömungsweg 11 ergibt. In den direkten Strömungsweg 11 ist ein Thermoelement 8 eingebracht, das vorzugsweise im Aktivkohlebett des Kraftstoffspeichers 2 angeordnet ist.

Zum Entlüften des Kraftstoffspeichers 2, also zur Regenerierung des Kraftstoffspeichers 2 durch Austreiben des absorbierten bzw. adsorbierten Kraftstoffes, werden das Belüftungsventil 6 und das Tankentlüftungsventil 7 geöffnet, so dass die Entlüftungsleitung 5 zwischen dem Kraftstoffspeicher 2 und der Verbrennungskraftmaschine 3 geöffnet wird. Durch den in der Entlüftungsleitung 5 herrschenden Unterdruck wird Spülgas über die Belüftungsleitung 9 durch den Kraftstoffspeicher 2 gesaugt. Das Spülgas nimmt den im Kraftstoffspeicher vorhandenen Kraftstoff auf und führt ihn der Verbrennung in der Verbrennungskraftmaschine 3 zu, was zu einer Regeneration des Aktivkohlebetts führt.

Tritt nun im Entlüftungsfall ein Störfall auf, beispielsweise durch Eintritt von weiterem Kraftstoff aus dem Kraftstofftank 1 in den Kraftstoffspeicher 2, z.B. durch mechanische Einwirkung auf den Kraftstofftank 1, so ist die sich ausbildende Beladungsfront an Kraftstoff über eine Temperaturerhöhung im Kraftstoffspeicher 2 messbar. Hierzu ist das Thermoelement 8 vorgesehen, das im direkten Strömungsweg 11 zwischen der Kraftstoffleitung 4 und der Entlüftungsleitung 5 angeordnet ist, einem Bereich, in den die Beladungsfront beim Eintritt in den Kraftstoffspeicher direkt gelangt. Während dampfförmig, beispielsweise außerhalb des Entlüftungsprozesses eintretender gasförmiger Kraftstoff, durch Absorptions- und Diffusionsvorgänge im gesamten Kraftstoffspeicher 2 gleichmäßig verteilt wird, gelangt eine Beladungsfront während des Entlüftungsprozesses lediglich in den direkten Strömungsweg 11, aus dem sie ebenfalls durch das durchtretende Spülgas, entfernt, also ausgetrieben wird. Zunächst jedoch ist das Vorhandensein dieser Beladungsfront durch eine Temperaturerhöhung im direkten Strömungsweg 11 messbar. Durch einen Vergleich mit Referenzdaten kann beispielsweise auch eine genaue Menge an Kraftstoff in der Beladungsfront ermittelt werden.

Wird also durch das Thermoelement 8 eine im Vergleich zu vor dem Beginn des Entlüftungsvorganges höhere Temperatur gemessen, kann durch ein Zuführen von mehr Spülgas durch die Belüftungsleitung 9 und/oder durch Drosselung des Tankentlüftungsventils 7 gezielt eine an den Bedarf der Verbrennungskraftmaschine angepasste Kraftstoffgemischzusammensetzung eingestellt werden. Dies führt in der Regel zu einem erhöhten Durchfluss an Spülgas, wodurch eine Geruchsbelästigung nach Kraftstoff verhindert und gesetzlich vorgegebene Grenzwerte für eine Kraftstoffemission leichter eingehalten werden können. Eine Motordrehzahl der Verbrennungskraftmaschine 3 ist somit stabil.

Figur 2 zeigt eine zu der Tankentlüftungsvorrichtung 10 aus Figur 1 alternative Ausgestaltung. Hier sind die Entlüftungsleitung 5 und die Kraftstoffleitung 4 an nebeneinander liegenden Seiten des Kraftstoffspeichers 2 vorgesehen und sind somit orthogonal angeordnet. Hierdurch ergibt sich ein geänderter direkter Strömungsweg 11 zwischen der Kraftstoffleitung 4 und der Entlüftungsleitung 5.

Im direkten Strömungsweg 11 ist wiederum ein Thermoelement 8 angeordnet. Zusätzlich dazu ist ein Temperatursensor 12 im Aktivkohlebett außerhalb des direkten Strömungswegs 11 vorgesehen, mittels dessen ein Beladungszustand des Aktivkohlebetts im Kraftstoffspeicher 2 vor dem Einleiten des Entlüftungsvorganges ermittelt werden kann.

Die vorhergehende Beschreibung der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihrer Äquivalente zu verlassen.

### Bezugszeichenliste:

- 1: Kraftstofftank
- 2: Kraftstoffspeicher
- 3: Verbrennungskraftmaschine
- 4: Kraftstoffleitung
- 5: Entlüftungsleitung
- 6: Belüftungsventil
- 7: Tankentlüftungsventil
- 8: Thermoelement
- 9: Entlüftungsleitung
- 10: Tankentlüftungsvorrichtung
- 11: direkter Strömungsweg
- 12: Temperatursensor

## Patentansprüche

1. Verfahren zur Steuerung einer Kraftstoffgemischzusammensetzung für eine Verbrennungskraftmaschine (3) mit einer Tankentlüftungsvorrichtung (10) beim Belüften eines Kraftstoffspeichers (2), wobei die Tankentlüftungsvorrichtung (10) zwischen einen Kraftstofftank (2) und eine Verbrennungskraftmaschine (3) eingebracht ist und
- einen Kraftstoffspeicher (2) mit einem Aktivkohlebett zum Speichern von Kraftstoff,
- eine Belüftungsleitung (9) zum Zuführen von Spülgas in den Kraftstoffspeicher (2), wobei die Belüftungsleitung (9) vorzugsweise ein Belüftungsventil (6) umfasst,
- eine Kraftstoffleitung (4) zum Transport von Kraftstoff aus einem an die Tankentlüftungsvorrichtung (10) angeschlossenen Kraftstofftank (1) in den Kraftstoffspeicher (2),
- eine Entlüftungsleitung (5) zum Transport von Gasen aus dem Kraftstoffspeicher (2) zu einer Verbrennungskraftmaschine (3), wobei in der Entlüftungsleitung (5) vorzugsweise ein Tankentlüftungsventil (7) vorgesehen ist, und
- mindestens ein Thermoelement (8), das im Kraftstoffspeicher (2), in einem direkten Strömungsweg (11) eines Kraftstoffes zwischen der Kraftstoffleitung (4) und der Entlüftungsleitung (5), angeordnet ist,
umfasst, wobei das Verfahren die Schritte:
- Bestimmen der Temperatur T₀ des Aktivkohlebetts im direkten Strömungsweg (11) des Kraftstoffes zum Zeitpunkt 0 vor der Belüftung mittels des Thermoelements (8),
- ggf. Öffnen des Belüftungsventils (6),
- ggf. Öffnen des Entlüftungsventils (7), und
- Bestimmen der Temperatur T₁ im direkten Strömungsweg (11) zum Zeitpunkt 1 während der Belüftung mittels des Thermoelements (8) umfasst,
**dadurch gekennzeichnet, dass** das Verfahren
wenn T₁ > T₀ entweder ein Schließen des Entlüftungsventils (7) oder ein Erhöhen des Spülgases
umfasst.

2. Verfahren nach Anspruch 1, **dadurch gekennzeichnet, dass** in Abhängigkeit einer Höhe der Temperatur T₁ zum Zeitpunkt 1 mehr Spülgas durch den Kraftstoffspeicher (2) geleitet wird oder ein Öffnungsgrad des Entlüftungsventils (7) reduziert wird.

## Claims

1. A method for controlling a fuel mixture composition for an internal combustion engine (3) with a tank ventilation device (10) when aerating a fuel accumulator (2), wherein the tank ventilation device (10) is introduced between a fuel tank (2) and an internal combustion engine (3), and comprises
- a fuel accumulator (2) with an activated carbon bed for storing fuel,
- an aeration line (9) for supplying flushing gas into the fuel accumulator (2), wherein the aeration line (9) preferably comprises an aeration valve (6),
- a fuel line (4) for transporting fuel out of a fuel tank (1) which is connected to the tank ventilation device (10) into the fuel accumulator (2),
- a ventilation line (5) for transporting gases out of the fuel accumulator (2) to an internal combustion engine (3), wherein preferably a tank vent valve (7) is provided in the ventilation line (5), and
- at least one thermocouple (8), which is arranged in the fuel accumulator (2), in a direct path of flow (11) of a fuel between the fuel line (4) and the ventilation line (5),
wherein the method comprises the steps:
- determining the temperature T₀ of the activated carbon bed in the direct path of flow (11) of the fuel at the time 0 prior to the aeration by means of the thermocouple (8),
- optionally opening the aeration valve (6),
- optionally opening the ventilation valve (7), and
- determining the temperature T₁ in the direct path of flow (11) at the time 1 during the aeration by means of the thermocouple (8),
**characterised in that** the method comprises,
if T₁ > T₀, either closing of the ventilation valve (7) or increasing the flushing gas.

2. A method according to Claim 1, **characterised in that**, dependent on a level of the temperature T₁ at the time 1, more flushing gas is passed through the fuel accumulator (2) or a degree of opening of the ventilation valve (7) is reduced.

## Revendications

1. Procédé de commande de la composition du mélange de carburant destiné à un moteur à combustion interne (3) comportant un dispositif de ventilation de réservoir (10) pour ventiler l'accumulateur de carburant (2),
le dispositif de ventilation de réservoir (10) étant installé entre le réservoir de carburant (1) et le moteur à combustion interne (3), et
- un accumulateur de carburant (2) avec un lit de charbon actif pour accumuler le carburant,
- une conduite de ventilation (9) pour fournir le gaz de rinçage à l'accumulateur de carburant (2), la conduite de ventilation (9) comportant de préférence une soupape de ventilation (6),
- une conduite de carburant (4) pour transporter le carburant du réservoir de carburant (1) relié au dispositif de ventilation de carburant (10) dans l'accumulateur de carburant (2),
- une conduite de sortie de ventilation (5) pour transporter les gaz de l'accumulateur de carburant (2) vers le moteur à combustion interne (3), la conduite de sortie de ventilation (5) ayant de préférence une soupape de ventilation (7) de réservoir, et
- au moins un élément thermique (8) situé dans l'accumulateur de carburant (2) dans la branche de passage direct (11) du carburant entre la conduite de carburant (4) et la conduite de sortie de ventilation (5),
le procédé comprenant les étapes suivantes consistant à :
- déterminer à l'aide de l'élément thermique (8) la température T₀ du lit de charbon actif dans le troisième chemin de passage (11) du carburant à l'instant 0 avant la ventilation,
- le cas échéant, ouvrir la soupape de ventilation (6),
- le cas échéant, ouvrir la soupape de sortie de ventilation (7), et
- déterminer la température T₁ dans le chemin de passage direct (11) à l'instant 1 pendant la ventilation à l'aide de l'élément thermique (8),
procédé **caractérisé en ce que**
si T₁ > T₀, on ferme la soupape de sortie de ventilation (7) ou on augmente le gaz de rinçage.

2. Procédé selon la revendication 1,
**caractérisé en ce qu'**
en fonction du niveau de température T₁ à l'instant 1, on conduit plus de gaz de rinçage à travers l'accumulateur de carburant (2) ou on réduit le degré d'ouverture de la soupape de sortie de ventilation (7).
